# FASCICULE DE BREVET EUROPEEN

(11) **EP 3 132 501 B1**
(45) Date de publication et mention de la délivrance du brevet: **04.03.2020**
(21) Numéro de dépôt: 15719265.9
(22) Date de dépôt: 10.04.2015
(51) Int. Cl.: H01R 4/48, H01R 13/193

(54) **DISPOSITIF DE CONNEXION RAPIDE A LAME RESSORT A FAIBLE EFFORT**
SCHNELLKUPPLUNGSVORRICHTUNG MIT BLATTFEDER MIT GERINGER KRAFT
QUICK CONNECTOR DEVICE WITH LOW-FORCE LEAF SPRING

(30) Priorité: 16.04.2014 FR 1453389
(43) Date de publication de la demande: 22.02.2017
(73) Titulaire: HAGER-ELECTRO SAS, 67210 Obernai (FR)
(72) Inventeur: HERBRECH, Denis, 67210 Valff (FR)
(74) Mandataire: Nuss, Laurent
(86) Numéro de dépôt international: PCT/FR2015/050971
(87) Numéro de publication internationale: WO 2015/159002

(56) Documents cités:
- DE-U1-202010 003 980
- DE-U1-202010 003 980
- DE-U1-202010 016 638
- DE-U1-202010 016 638
- US-A1- 2013 280 946

## Description

### Domaine technique de l'invention

La présente invention a trait à un dispositif de connexion d'un conducteur à une borne électrique, du type comportant au moins une lame ressort flexible présentant une portion prévue pour plaquer ledit conducteur, lors de son enfichage dans une chambre de connexion, contre une surface conductrice reliée électriquement à ladite borne. Cette surface conductrice se situe par exemple au niveau de l'une des parois de la chambre de connexion où se développe la lame ressort.

L'invention a pour but d'atténuer les efforts d'enfichage du conducteur dans le dispositif de connexion.

L'invention a également trait à un appareil électrique modulaire, du type disjoncteur ou interrupteur différentiel, muni d'un tel dispositif de connexion. La chambre de connexion consiste alors en un trou débouchant dans une façade de l'appareil électrique.

Les dispositifs qui sont particulièrement visés par l'invention sont ceux qui permettent l'enfichage d'une partie d'un système de distribution électrique du type barre de pontage à fourches ou à languettes dans un connecteur de raccordement à lame(s) ressort(s) par exemple d'un appareil électrique modulaire. Lesdites lames doivent assurer un bon contact électrique qui ne s'altère pas avec le temps, et développent par conséquent une force de contact suffisante pour y parvenir. Or, la force d'enfichage du conducteur, par exemple une languette d'une barre de pontage, est directement liée à la force de contact développée par le ressort.

### Art antérieur

Actuellement, lorsqu'elle est au repos, la lame ressort d'un tel connecteur est en appui sur la surface conductrice de la borne, et la course de déplacement du ressort est par conséquent égale à l'épaisseur de la languette qui est enfichée dans le dispositif de connexion. Par nature, la connexion d'un système de distribution électrique du type barre de pontage à fourches ou à languettes impose un enfichage simultané ou quasi-simultané de plusieurs languettes dans les connecteurs de raccordement d'une rangée d'appareils modulaires électriques disposés côte à côte sur un même rail normalisé. Cet enfichage simultané implique de vaincre la résistance de plusieurs lames ressort en même temps, ce qui peut s'avérer problématique car les forces de contact qui sont conférées à chaque lame ressort sont loin d'être négligeables, et qu'elles s'exercent au surplus à peu près perpendiculairement aux forces d'enfichage. Le problème consiste en l'occurrence à réduire l'effort d'enfichage sans altérer les caractéristiques du ressort, et notamment la force de contact qu'il peut développer une fois la languette de la barre de pontage enfichée en appui sur la borne.

Le document EP 1 612 889 propose plusieurs solutions techniques répondant au problème posé. Ces solutions consistent à prépositionner la lame ressort du dispositif de connexion dans une position prête à l'enfichage.

Ce prépositionnement permet de limiter la course de la lame ressort lors de l'enfichage du conducteur, et de garantir par conséquent une progressivité de l'effort. Cette progressivité procure à l'installateur une facilité d'enfichage lorsqu'il met en œuvre ce type de dispositif.

L'une des variantes proposées comprend une guillotine maintenant la lame à distance de la borne, et activée uniquement en fin de course lors de l'enfichage du conducteur pour optimiser la force de contact une fois le conducteur enfiché. Cette solution permet de dégager totalement la zone d'enfichage et de limiter par conséquent au maximum l'effort d'enfichage. Cette variante présente cependant l'inconvénient d'être à usage unique, puisque la guillotine ne peut être replacée dans sa position initiale.

D'autre part, dans toutes les variantes proposées, la lame est de forme relativement complexe, et présente des parois latérales de fixation dans une borne à cage, ainsi qu'un orifice central créant un espace libre pour faire passer la vis de la borne à cage.

Le document DE 20 2010 016638 U1 dévoile le préambule de la revendication 1.

### Invention

L'invention, remédiant globalement aux inconvénients évoqués, propose une solution alternative, avec une lame d'un seul tenant ayant une forme simple et épurée, permettant un raccordement rapide d'un conducteur avec un effort d'insertion faible, et dont la position au sein de la chambre de connexion peut être facilement réinitialisée afin de réitérer l'opération de connexion. Elle se distingue notamment par sa simplicité de construction des lames divulguées dans le document DE 203 00 266 U1, qui présente des languettes repliées qui dépassent de la lame principale : outre des étapes supplémentaires à la fabrication, puisqu'il faut réaliser des prédécoupes ayant une localisation et une longueur précises avant de procéder au pliage des languettes en résultant, selon un orientation prédéterminée, cette solution est mécaniquement moins robuste car lesdites languettes sont sujettes à déformations qui risquent de perturber le fonctionnement.

L'invention concerne ainsi un dispositif de connexion d'un conducteur à une borne électrique, du type comportant au moins une lame ressort flexible présentant une première portion prévue pour plaquer ledit conducteur, lors de son enfichage dans une chambre de connexion, contre une surface conductrice reliée électriquement à ladite borne, comportant :
- des moyens élastiques de maintien de ladite première portion de lame à distance de la surface conductrice, ladite première portion de lame étant précontrainte et maintenue dans une position d'équilibre en situation de déconnexion ;
- des moyens de libération de ladite première portion de lame activés lors de l'enfichage du conducteur rompant la position d'équilibre, la première portion de lame libérée venant plaquer le conducteur enfiché contre la surface conductrice en situation de connexion.

Puisque la lame est d'office maintenue à distance de la borne, il est possible d'introduire la dent d'un peigne de pontage dans la chambre de connexion, tout d'abord sans aucun effort d'insertion en début de course, puis avec un faible effort d'insertion en fin de course pour activer les moyens de libération de la lame. Une fois libérée, la lame vient s'appuyer contre la dent et la plaquer contre la surface conductrice, en position de connexion. La dent se retrouve ainsi calée entre la lame et la surface conductrice, le raccordement par contact électrique étant réalisé.

Le fait de précontraindre initialement la lame, et de la maintenir à distance de la surface conductrice, conserve intacte la force de contact qui est développée par la lame ressort par la suite après activation des moyens de libération.

Le dispositif de connexion de l'invention comporte une lame, ladite lame étant une bande sans aspérités comportant des pliures transversales délimitant des portions de lames, les moyens de maintien et les moyens de libération de la première portion de lame sont prévus dans une seconde portion de lame élastique d'un seul tenant avec la première portion de lame, une portion intermédiaire comportant une zone de solidarisation à une paroi de la chambre de connexion reliant lesdites première et seconde portions de lame.

La lame ressort est donc une bande mince dont les surfaces opposées sont dépourvues de toutes saillies puisqu'aucune languette n'en dépasse, et qui comprend aussi trois portions remplissant chacune des fonctions techniques différentes. Ces trois portions se situent dans la continuité les unes des autres, et forment une simple bande flexible ayant uniquement subi plusieurs pliages transversaux, à l'exclusion de toute autre opération de pliage.

Dans cette configuration, la forme en tant que telle de la lame et l'interaction entre ses différentes portions lui permettent d'être, soit précontrainte dans une position stable, soit plaquée contre le conducteur, sans aucune intervention de pièces intermédiaires. La conception du dispositif de connexion est donc relativement épurée et repose essentiellement sur les propriétés élastiques de la lame et sur son positionnement précis au sein de la chambre de connexion.

Selon l'invention, la lame est configurée en boucle et :
- l'extrémité de la première portion distale de la portion intermédiaire est bloquée sous une butée de la seconde portion prenant la forme d'un tronçon orienté sensiblement parallèlement à la direction d'enfichage du conducteur ou d'un chant supérieur d'une fenêtre et constituant l'extrémité de ladite seconde portion proximale de la portion intermédiaire, cette butée constituant aussi les moyens de maintien de la première portion de lame à distance de la surface conductrice ;
- la seconde portion comporte un tronçon formant un déclencheur orienté dans une direction d'allure perpendiculaire à la direction d'enfichage F du conducteur et constituant l'extrémité de la seconde portion distale de la portion intermédiaire, ce déclencheur étant situé sur le trajet du conducteur et constituant aussi les moyens de libération de la première portion de lame ;
- la portion intermédiaire est agencée par rapport aux parois de la chambre de connexion pour permettre un déplacement de la seconde portion libérant la première portion.

La position exacte de la butée dépend de la distance à laquelle on veut positionner la lame ressort par rapport à la surface conductrice. Cette distance doit être au moins supérieure à la largeur du conducteur, afin que ce dernier puisse être introduit sans frottement et sans effort, avant activation des moyens de libération de la lame.

Le déclencheur quant à lui constitue un obstacle lors de l'insertion du conducteur dans la chambre de connexion. Un faible effort d'insertion du conducteur est nécessaire pour déplacer légèrement ce déclencheur au moment de leur entrée en contact, provoquant alors le déplacement général de la seconde portion de lame et de sa butée a fortiori, aboutissant à la libération de la première portion de lame. La position exacte du déclencheur sur le parcours d'enfichage du conducteur dépend du moment souhaité pour le contact avec le conducteur, et dépend aussi du déplacement nécessaire et suffisant de la butée pour libérer la lame.

Selon une possibilité, les extrémités des première et seconde portions distales de la portion intermédiaire forment respectivement les première et seconde extrémités libres de la lame en boucle. La lame ne contient alors pas de portions supplémentaires en dehors des trois portions précédemment décrites.

Concrètement, la seconde portion de lame est mobile entre :
- une première position libre en situation de déconnexion où la seconde extrémité de la lame est disposée sur le parcours d'enfichage du conducteur et la première extrémité de la lame est calée sous la butée ;
- une seconde position fléchie en situation de connexion où la seconde extrémité de la lame est déplacée par le conducteur et la première extrémité de la lame est débloquée par rapport à la butée.

La portion intermédiaire comporte :
- un premier tronçon d'allure perpendiculaire à la direction d'enfichage F prolongeant ladite seconde portion en aval de la butée ;
- un second tronçon d'allure parallèle à la direction d'enfichage F et à une paroi de fond de la chambre de connexion ;
- un troisième tronçon d'allure perpendiculaire à la direction d'enfichage F et solidarisé, au niveau de ladite zone de solidarisation délimitée par une cale de positionnement de la lame, à la paroi de la chambre de connexion contenant l'orifice d'insertion du conducteur.

C'est ce troisième tronçon qui permet de positionner correctement la lame au sein de la chambre de connexion. Et puisqu'il est solidarisé à la chambre de connexion, il dissocie la lame en deux parties de part et d'autre de la zone de solidarisation, ces deux parties étant aptes à subir des déformations et/ou des déplacements de manière indépendante. Cette zone de solidarisation est donc importante pour permettre aux différentes portions de la lame de remplir leurs fonctions respectives.

La paroi de fond de la chambre de connexion comporte un renflement sur lequel repose le second tronçon de la portion intermédiaire, ce dernier étant apte à fléchir selon un axe de pivotement matérialisé sur l'extrémité libre dudit renflement lorsque la seconde extrémité de la lame est déplacée dans une direction d'allure sensiblement perpendiculaire à la direction d'enfichage F par le conducteur lors de l'enfichage.

C'est ce mouvement de pivotement provoqué par le contact entre le conducteur et la seconde extrémité de la lame qui entraîne le déplacement de la butée et la libération de la première extrémité de la lame.

Ce basculement par pivotement est notamment limité à une partie de la boucle grâce au point de solidarisation avec la paroi de la chambre de connexion, comme expliqué ci-dessus. En effet, tandis que la partie de la boucle comprenant la première extrémité reste fixe, l'autre partie de la boucle bascule, provoquant l'éloignement de la butée par rapport à la première extrémité, puis la libération de cette dernière.

Le dispositif de connexion comporte des moyens de reverrouillage de la première portion de lame en position d'équilibre. Il est donc possible de remettre en place la lame dans sa position d'équilibre, afin que le dispositif de connexion ne soit pas à usage unique.

Ces moyens de reverrouillage de la première portion de lame consistent en un doigt guidé coulissant au sein du dispositif de connexion et reposant au voisinage de la première extrémité de la lame, ledit doigt étant apte à être activé en coulissement par un utilisateur et exercer une pression sur cette première extrémité de la lame de manière à la caler sous la butée.

Un utilisateur désirant retirer le conducteur de la chambre de connexion peut simplement appuyer sur le doigt, depuis la façade de l'appareil électrique par exemple, afin de reverrouiller la lame ressort dans sa position initiale précontrainte. Elle n'exerce dès lors plus aucune pression sur le conducteur et ce dernier peut être retiré sans aucun effort et sans frottement. Ce dispositif est donc à la fois sécuritaire, simple de mise en œuvre, et limite l'usure des composants.

Selon une possibilité, la première portion de lame présente un tronçon bombé apte à venir se plaquer contre le conducteur en situation de connexion. Concrètement, la libération de la première extrémité entraîne la libération du tronçon bombé qui vient alors se plaquer contre le conducteur. Cette forme bombée permet à la première portion de lame d'être rapidement plaquée contre le conducteur sans effectuer une grande course, et permet simultanément à la première extrémité de la lame de ne pas trop s'éloigner de la butée en position de connexion, pour permettre un reverrouillage rapide de la lame sans nécessiter une grande course de la part du doigt.

De plus, le conducteur peut être doté d'un évidement apte à accueillir le tronçon bombé de la lame. Cette correspondance entre le tronçon bombé et l'évidement permet de garantir le positionnement précis de la lame et du conducteur en position de connexion, et de bloquer les éventuels déplacements du conducteur dans la direction d'insertion. Ainsi, le retrait intempestif du conducteur une fois enfiché n'est pas possible en tirant sur la barre de pontage par exemple. Le seul moyen pour retirer le conducteur consiste à activer les moyens de reverrouillage de la lame.

Optionnellement, le dispositif de connexion comporte des moyens d'acquittement de la position de la lame. Cela permet à l'utilisateur de vérifier si le raccordement a bien été effectué.

Lesdits moyens d'acquittement de la position de la lame consistent en une tige mobile entre une première position reflétant le verrouillage de la lame et une deuxième position reflétant la libération de la lame, ladite tige étant munie d'une tête visible par un utilisateur et d'une patte entraînée par la première extrémité de la lame. Cette patte permet de transmettre à la tige les mouvements de reverrouillage et de libération de la lame.

Ainsi, si la tête dépasse de la façade de l'appareil électrique par exemple (ou respectivement si la tête est au ras de la façade), cela signifie que la première extrémité a bien été libérée et que le raccordement est réalisé, et si la tête est au ras de la façade (ou respectivement si la tête est en retrait par rapport à la façade), cela signifie que la première extrémité est localisée sous la butée et que le raccordement n'a donc pas encore eu lieu.

De préférence, ladite tige et ledit doigt sont confondus et consistent en une unique pièce. Cela permet de mutualiser les fonctions des composants présents dans le dispositif de connexion et de réduire leur nombre afin d'obtenir un système simple et optimisé.

Un tel dispositif de connexion est notamment intégré dans un appareil électrique modulaire, du type disjoncteur ou interrupteur.

### Description d'un exemple préférentiel illustré sur les figures

L'invention va à présent être décrite plus en détail, en référence aux figures annexées, pour lesquelles :
- les figures 1a et 1b représentent le dispositif de connexion selon l'invention, la lame ressort étant en position verrouillée ;
- les figures 2a et 2b montrent le dispositif de connexion avec la lame ressort libérée ;
- la figure 3 illustre une variante possible du dispositif de connexion.

En référence aux figures 1a et 1b, le dispositif de connexion de l'invention se compose principalement d'une lame ressort (1) rappelée élastiquement en direction de la surface conductrice d'une borne (2), de manière à enserrer un conducteur (3) introduit entre la lame ressort (1) et la borne conductrice (2). Le conducteur (3) est enfiché dans une chambre de connexion (8) selon la direction d'enfichage montrée par la flèche F, au travers d'une fenêtre (4) de connexion débouchant dans une première façade (5) d'un appareil électrique modulaire. Sur les figures 1a et 1b, le conducteur (3) est partiellement enfiché, la connexion électrique n'étant pas encore réalisée.

Ce dispositif de connexion est surmonté d'une borne à cage traditionnelle, avec une vis (6) débouchant sur une deuxième façade (7) de l'appareil, perpendiculaire à la première façade (5).

La lame (1) se développe dans le volume défini par la chambre de connexion (8), et prend la forme d'une boucle. Pour ce faire, une première extrémité (9) de la lame (1) vient se caler sous un tronçon angulaire de la lame (1) formant une butée (10). La boucle part ainsi de la première extrémité (9) pour se terminer par la butée (10). Dans cette position, la lame (1) est précontrainte en position d'équilibre, donc verrouillée, et est maintenue à distance de la borne conductrice (2).

En pratique, la lame (1) se compose de trois portions :
- une première portion (31) comprenant la première extrémité (9) libre de la lame (1), ainsi qu'un tronçon bombé (11) apte à venir au contact du conducteur (3), et se développant dans une direction d'allure parallèle à la direction d'enfichage F ;
- une seconde portion (32) comprenant la deuxième extrémité (12) libre de la lame (1) et se développant dans une direction d'allure perpendiculaire à la direction d'enfichage F, cette seconde portion (32) comprenant également la butée (10) d'allure parallèle à la direction d'enfichage F et sous laquelle vient se caler la première extrémité (9) ;

- une portion intermédiaire (33) reliant la première portion (31) et la seconde portion (32), et comprenant un point de solidarisation à la paroi (5) de la chambre de connexion (8) afin d'y positionner correctement la lame (1), cette portion intermédiaire (33) comprenant :
   * un premier tronçon (30) en aval de la butée (10) et d'allure perpendiculaire à la direction d'enfichage ;
   * un second tronçon (19) d'allure parallèle à la direction d'enfichage F, prolongeant le premier tronçon (30) et se développant le long d'une paroi de fond (17) de la chambre de connexion (8), et ;
   * un troisième tronçon (21) d'allure perpendiculaire à la direction d'enfichage F, se développant le long de la paroi (5) de la chambre de connexion (8) et y étant solidarisée, et raccordant la première portion (31) de lame (1).

En position de déconnexion, le tronçon bombé (11) de la première portion (31) de lame (1), faisant partie de la boucle, et prévu pour venir au contact du conducteur (3), est maintenu à distance de la borne conductrice (2) via la butée (10). En l'espèce, la distance entre ce tronçon bombé de contact (11) et la borne conductrice (2) est supérieure à la largeur ou au diamètre du conducteur (3), afin que ce dernier puisse être enfiché sans effort, et sans frotter contre le tronçon bombé (11) de la lame (1).

La seconde extrémité (12) libre de la lame (1) est disposée sur la partie finale du trajet d'enfichage du conducteur (3), et constitue donc un obstacle dans lequel vient cogner le conducteur (3) en fin d'enfichage. Alors que l'utilisateur n'a pas encore rencontré de résistance lors de l'enfichage, car l'espace entre le reste de la lame (1) et la borne conductrice (2) est de dimension supérieure à la largeur ou au diamètre du conducteur (3), l'extrémité de ce dernier (3) vient rencontrer la seconde extrémité (12) de la lame (1) et l'utilisateur doit à ce moment vaincre l'effort de verrouillage de la lame (1) afin de déplacer sa seconde extrémité (12).

Comme illustré en figures 2a et 2b, le déplacement de la seconde extrémité (12) entraîne le déplacement général de la seconde portion (32), et à fortiori celui de la butée (10) de manière à libérer la première extrémité (9) de la lame (1) et donc déverrouiller la lame (1). La boucle s'ouvre ainsi, laissant le tronçon bombé (11) de la lame (1) venir s'appuyer avec énergie contre le conducteur (3) pour le plaquer contre la borne conductrice (2) et réaliser ainsi le raccordement électrique, comme illustré en figures 2a et 2b.

Ce tronçon bombé (11) vient se caler dans un évidement (13) correspondant pratiqué dans le conducteur (3), afin d'améliorer encore l'effort de contact et d'empêcher tout mouvement relatif entre la lame (1) et le conducteur (3) en position de connexion.

De la même manière, la borne conductrice (2) peut être dotée d'une bosse (28) apte à se caler dans un second évidement (29) correspondant pratiqué dans le conducteur (3), en regard du premier évidement (13), de manière à empêcher tout mouvement relatif entre la borne conductrice (2) et le conducteur (3) en position de connexion.

De façon plus précise, le déplacement de la seconde extrémité (12) de la lame (1) est perpendiculaire au déplacement du conducteur (3), donc à la direction d'enfichage F. L'extrémité (14) du conducteur (3) est chanfreinée et forme une rampe (15), correspondant à des moyens de transformation de mouvement, sur laquelle glisse la seconde extrémité (12) de la lame (1). Ainsi, tandis que le conducteur (3) avance selon la direction d'enfichage F, la seconde extrémité (12) de la lame (1) se déplace le long de la rampe selon une direction d'allure perpendiculaire à la direction F, et entraîne une partie de la boucle en basculement dans la chambre de connexion (8). En effet, la partie inférieure (19) de la boucle, correspondant au second tronçon (19) de la portion intermédiaire (33), repose sur un renflement (16) pratiqué dans la paroi de fond (17) de la chambre de connexion (8), et est apte à fléchir selon un axe de pivotement matérialisé sur l'extrémité libre (18) dudit renflement (16). La partie inférieure (19) de la lame (1) fléchit sur une distance maximale égale à la hauteur H (illustré par une double flèche) du renflement (16), le basculement de la boucle étant stoppé lorsque sa partie inférieure (19) arrive en butée contre la paroi (17).

La partie supérieure de la boucle, c'est-à-dire la première portion (31) de lame (1), ne doit pas basculer avec le reste de la boucle, auquel cas la première extrémité (9) suivrait le mouvement de basculement et resterait coincée sous la butée (10), et la libération et le déverrouillage de la lame (1) n'auraient alors pas lieu. Pour dissocier les mouvements de la partie supérieure de la boucle du reste de la boucle, la lame (1) est solidarisée à la paroi (5) de la chambre de connexion (8) au niveau du troisième tronçon (21) de la portion intermédiaire (33) de lame (1). Cette solidarisation est effectuée au moyen d'une cale de positionnement (20), prévue au sein de la chambre de connexion (8), et apte à coincer le tronçon (21) de lame (1) contre la paroi (5) de la chambre de connexion (8). Ce coincement permet de scinder la boucle en deux parties, à savoir une partie basculante, et une partie non basculante, correspondant à la première portion (31) de lame (1). Ce coincement permet également de positionner correctement la lame (1) au sein de la chambre de connexion (8).

Lorsque le dispositif est en situation de connexion et que l'utilisateur désire le déconnecter en retirant le conducteur (3), il doit d'abord éloigner la lame (1) ressort du conducteur (3) pour supprimer l'effort de placage.

Pour pouvoir ainsi reverrouiller la lame (1), c'est-à-dire recoincer sa première extrémité (9) sous la butée (10), un doigt (22) (ou une tige) guidé coulissant est prévu au sein du dispositif de connexion. Ce doigt (22) comporte une patte d'extrémité (23) reposant sur la première extrémité (9) de la lame (1), et une tête (24) débouchant au niveau de la façade (7) au travers d'un orifice (25) prévu à cet effet, et étant donc visible depuis l'extérieur de l'appareil par un utilisateur.

Pour retirer le conducteur (3), l'utilisateur presse simplement sur la tête (24) du doigt (22), afin que la patte d'extrémité (23) presse sur la première extrémité (9) de la lame (1) et l'amène jusque sous la butée (10) par déformation élastique. Une fois le reverrouillage de la lame (1) réalisé, la tête (24) du doigt est en retrait par rapport à la façade (7), signifiant à l'utilisateur que la lame (1) est à nouveau en position précontrainte d'équilibre, qu'elle n'est plus en contact avec le conducteur (3) et que le reverrouillage a bien été réalisé. Le conducteur (3) peut alors être retiré sans effort.

Inversement, lors de la libération de la lame (1), c'est-à-dire lors de la connexion du conducteur (3), sa première extrémité (9) entraîne la patte d'extrémité (23) dans une direction d'allure perpendiculaire à la direction d'enfichage F et la tête (24) du doigt (22) est alors au ras de la façade (7), indiquant à l'utilisateur que la lame (1) a bien été déverrouillée, que le conducteur (3) est correctement enfiché et que le raccordement électrique est bien réalisé. Il s'agit finalement d'un acquittement de la position de la lame (1).

Afin d'éviter que le doigt (22) ne remonte intempestivement sans déverrouillage de la lame (1), le doigt (22) comporte une deuxième patte (26) calée sous la première extrémité (9) de la lame (1), supprimant de ce fait le degré de liberté du doigt (22) dans sa direction de coulissement tant qu'aucun déverrouillage n'a lieu.

Ce doigt (22) remplit ainsi deux fonctions : une fonction de reverrouillage de la lame (1), et une fonction d'acquittement de la position de la lame (1).

La figure 3 montre une autre configuration possible de la lame (1) ressort, où le tronçon angulaire de la lame (1) formant une butée (10) est remplacé par un tronçon rectiligne doté d'une fenêtre (27) dont le chant supérieure forme la butée (10) puisque la première extrémité (9) de la lame insérée dans la fenêtre (27) en position de déconnexion vient s'appuyer contre cette bordure supérieure pour former la boucle. De la même manière que dans la configuration précédente, le déplacement de la seconde extrémité (12) de la lame (1) lors de l'enfichage du conducteur (3) provoque le basculement d'une partie de la lame (1) et permet à sa première extrémité (9) de sortir de la fenêtre (27) pour ouvrir la boucle et ainsi libérer la lame (1) pour réaliser la connexion électrique.

Les configurations montrées aux figures citées ne sont que des exemples possibles, nullement limitatifs, de l'invention qui englobe au contraire les variantes de formes et de conceptions à la portée de l'homme de l'art.

## Revendications

1. Dispositif de connexion d'un conducteur (3) à une borne électrique, du type comportant au moins une lame (1) ressort flexible présentant une première portion (31) prévue pour plaquer ledit conducteur (3), lors de son enfichage dans une chambre de connexion (8), contre une surface conductrice (2) reliée électriquement à ladite borne, comportant :
- des moyens élastiques de maintien de ladite première portion (31) de lame (1) à distance de la surface conductrice (2), ladite première portion (31) de lame (1) étant précontrainte et maintenue dans une position d'équilibre en situation de déconnexion ;
- des moyens de libération de ladite première portion (31) de lame (1) activés lors de l'enfichage du conducteur (3) rompant la position d'équilibre, la première portion (31) de lame (1) libérée venant plaquer le conducteur (3) enfiché contre la surface conductrice (2) en situation de connexion ;
la lame (1) étant une bande sans aspérités comportant des pliures transversales délimitant des portions de lames,
les moyens de maintien et les moyens de libération de la première portion (31) de lame (1) étant prévus dans une seconde portion (32) de lame (1) élastique d'un seul tenant avec la première portion (31) de lame (1), une portion intermédiaire (33) reliant lesdites première et seconde portions (31, 32) de lame (1),
le dispositif de connexion est **caractérisé**
**en ce que** la portion intermédiaire (33) comporte une zone de solidarisation à une paroi (5) de la chambre de connexion (8) reliant lesdites première et seconde portions (31, 32) de lame (1), et
**en ce qu'**il comporte des moyens de reverrouillage de la première portion (31) de lame (1) en position d'équilibre.

2. Dispositif de connexion selon la revendication précédente, **caractérisé en ce que** la lame (1) est configurée en boucle et :
- une extrémité (9) de la première portion (31) distale de la portion intermédiaire (33) est bloquée sous une butée (10) de la seconde portion (32) prenant la forme d'un tronçon orienté sensiblement parallèlement à une direction d'enfichage (F) du conducteur (3) ou d'un chant supérieur d'une fenêtre (27) et constituant une extrémité de ladite seconde portion (32) proximale de la portion intermédiaire (33), cette butée (10) constituant aussi les moyens de maintien de la première portion (31) de lame (1) à distance de la surface conductrice (2) ;
- la seconde portion (32) comporte un tronçon formant un déclencheur orienté dans une direction d'allure perpendiculaire à la direction d'enfichage (F) du conducteur (3) et constituant l'extrémité (12) de la seconde portion (32) distale de la portion intermédiaire (33), ce déclencheur étant situé sur le trajet du conducteur (3) et constituant aussi les moyens de libération de la première portion (31) de lame (1) ;
- la portion intermédiaire (33) est agencée par rapport aux parois de la chambre de connexion (8) pour permettre un déplacement de la seconde portion (32) libérant la première portion (31).

3. Dispositif de connexion selon la revendication précédente, **caractérisé en ce que** les extrémités (9, 12) des première et seconde portions (31, 32) distales de la portion intermédiaire (33) forment respectivement les première et seconde extrémités libres (9, 12) de la lame (1) en boucle.

4. Dispositif de connexion selon la revendication précédente, **caractérisé en ce que** la seconde portion (32) de lame (1) est mobile entre :
- une première position libre en situation de déconnexion où la seconde extrémité (12) de la lame (1) est disposée sur le parcours d'enfichage du conducteur (3) et la première extrémité (9) de la lame (1) est calée sous la butée (10) ;
- une seconde position fléchie en situation de connexion où la seconde extrémité (12) de la lame (1) est déplacée par le conducteur (3) et la première extrémité (9) de la lame (1) est débloquée par rapport à la butée (10).

5. Dispositif de connexion selon la revendication précédente, **caractérisé en ce que** la portion intermédiaire (33) comporte :
- un premier tronçon (30) d'allure perpendiculaire à la direction d'enfichage (F) prolongeant ladite seconde portion (32) en aval de la butée (10) ;
- un second tronçon (19) d'allure parallèle à la direction d'enfichage (F) et à une paroi de fond (17) de la chambre de connexion (8) ;
- un troisième tronçon (21) d'allure perpendiculaire à la direction d'enfichage (F) et solidarisé, au niveau de ladite zone de solidarisation délimitée par une cale (20) de positionnement de la lame (1), à la paroi (5) de la chambre de connexion (8) contenant l'orifice (4) d'insertion du conducteur (3).

6. Dispositif de connexion selon la revendication précédente, **caractérisé en ce qu'**une paroi de fond (17) de la chambre de connexion (8) comporte un renflement (16) sur lequel repose le second tronçon (19) de la portion intermédiaire (33), ce dernier étant apte à fléchir selon un axe de pivotement matérialisé sur une extrémité libre (18) dudit renflement (16) lorsque la seconde extrémité (12) de la lame (1) est déplacée dans une direction d'allure sensiblement perpendiculaire à la direction d'enfichage (F) par le conducteur (3) lors de l'enfichage.

7. Dispositif de connexion selon la revendication 3, **caractérisé en ce que** lesdits moyens de reverrouillage de la première portion (31) de lame (1) consistent en un doigt (22) guidé coulissant au sein du dispositif de connexion et reposant au voisinage de la première extrémité (9) de la lame (1), ledit doigt (22) étant apte à être activé en coulissement par un utilisateur et exercer une pression sur cette première extrémité (9) de la lame (1) de manière à la caler sous la butée (10).

8. Dispositif de connexion selon l'une des revendications précédentes, **caractérisé en ce que** la première portion (31) de lame (1) présente un tronçon bombé (11) apte à venir se plaquer contre le conducteur (3) en situation de connexion.

9. Dispositif de connexion selon la revendication 7, **caractérisé en ce qu'**il comporte des moyens d'acquittement de la position de la lame (1).

10. Dispositif de connexion selon la revendication précédente, **caractérisé en ce que** lesdits moyens d'acquittement de la position de la lame (1) consistent **en ce que** le doigt (22) soit mobile entre une première position reflétant le verrouillage de la lame (1) et une deuxième position reflétant la libération de la lame (1), ledit doigt (22) étant munie d'une tête (24) visible par un utilisateur et d'une patte (23) entraînée par la première extrémité (9) de la lame (1).

11. Appareil électrique modulaire du type disjoncteur ou interrupteur différentiel, **caractérisé en ce qu'**il est muni d'un dispositif de connexion selon les revendications 1 à 10.

## Patentansprüche

1. Vorrichtung zur Verbindung eines Leiters (3) mit einem elektrischen Anschluss, von der Art, die mindestens eine flexible Blattfeder (1) aufweist, die einen ersten Teil (31) aufweist, der vorgesehen ist, um den Leiter (3) bei seinem Einstecken in eine Verbindungskammer (8) gegen eine leitende Fläche (2) zu drücken, die elektrisch mit dem Anschluss verbunden ist, die aufweist:
- elastische Einrichtungen zum Halt des ersten Teils (31) der Feder (1) in Abstand zur leitenden Fläche (2), wobei der erste Teil (31) der Feder (1) vorgespannt und in einer Gleichgewichtsstellung im Trennzustand gehalten wird;
- Einrichtungen zur Freigabe des ersten Teils (31) der Feder (1), die beim Einstecken des Leiters (3) aktiviert werden, wodurch die Gleichgewichtsstellung unterbrochen wird, wobei der freigegebene erste Teil (31) der Feder (1) den eingesteckten Leiter (3) im Verbindungszustand gegen die leitende Fläche (2) drückt;
wobei die Feder (1) ein Band ohne Unebenheiten ist, das Federteile begrenzende Querfalze aufweist,
wobei die Halteeinrichtungen und die Freigabeeinrichtungen des ersten Teils (31) der Feder (1) in einem zweiten elastischen Teil (32) der Feder (1) aus einem Stück mit dem ersten Teil (31) der Feder (1) vorgesehen sind, wobei ein Zwischenteil (33) die ersten und zweiten Teile (31, 32) der Feder (1) verbindet,
wobei die Verbindungsvorrichtung **dadurch gekennzeichnet ist,**
**dass** der Zwischenteil (33) eine Zone der festen Verbindung mit einer Wand (5) der Verbindungskammer (8) aufweist, die die ersten und zweiten Teile (31, 32) der Feder (1) verbindet, und
**dass** sie Wiederverriegelungseinrichtungen des ersten Teils (31) der Feder (1) in der Gleichgewichtszustand aufweist.

2. Verbindungsvorrichtung nach dem vorhergehenden Anspruch, **dadurch gekennzeichnet, dass** die Feder (1) schleifenförmig konfiguriert ist und:
- ein Ende (9) des ersten Teils (31) distal zum Zwischenteil (33) unter einem Anschlag (10) des zweiten Teils (32) blockiert wird, der die Form eines Abschnitts, der im Wesentlichen parallel zu einer Einsteckrichtung (F) des Leiters (3) ausgerichtet ist, oder einer oberen Kante eines Fensters (27) annimmt und ein Ende des zweiten Teils (32) proximal zum Zwischenteil (33) bildet, wobei dieser Anschlag (10) auch die Halteeinrichtungen des ersten Teils (31) der Feder (1) in Abstand zur leitenden Fläche (2) bildet;
- der zweite Teil (32) einen einen Auslöser bildenden Abschnitt aufweist, der in einer Verlaufsrichtung lotrecht zur Einsteckrichtung (F) des Leiters (3) ausgerichtet ist und das Ende (12) des zweiten Teils (32) distal zum Zwischenteil (33) bildet, wobei dieser Auslöser sich auf der Strecke des Leiters (3) befindet und auch die Freigabeeinrichtungen des ersten Teils (31) der Feder (1) bildet;
- der Zwischenteil (33) bezüglich der Wände der Verbindungskammer (8) eingerichtet ist, um eine Verschiebung des zweiten Teils (32) zu ermöglichen, die den ersten Teil (31) freigibt.

3. Verbindungsvorrichtung nach dem vorhergehenden Anspruch, **dadurch gekennzeichnet, dass** die Enden (9, 12) der ersten und zweiten Teile (31, 32) distal zum Zwischenteil (33) die ersten bzw. zweiten freien Enden (9, 12) der schleifenförmigen Feder (1) bilden.

4. Verbindungsvorrichtung nach dem vorhergehenden Anspruch, **dadurch gekennzeichnet, dass** der zweite Teil (32) der Feder (1) beweglich ist zwischen:
- einer ersten freien Stellung im Trennzustand, in der das zweite Ende (12) der Feder (1) auf der Einsteckstrecke des Leiters (3) angeordnet und das erste Ende (9) der Feder (1) unter den Anschlag (10) geklemmt ist;
- einer zweiten gebogenen Stellung im Verbindungszustand, in der das zweite Ende (12) der Feder (1) vom Leiter (3) verschoben und das erste Ende (9) der Feder (1) bezüglich des Anschlags (10) gelöst ist.

5. Verbindungsvorrichtung nach dem vorhergehenden Anspruch, **dadurch gekennzeichnet, dass** der Zwischenteil (33) aufweist:
- einen ersten Verlaufsabschnitt (30) lotrecht zur Einsteckrichtung (F), der den zweiten Teil (32) stromabwärts hinter dem Anschlag (10) verlängert;
- einen zweiten Verlaufsabschnitt (19) parallel zur Einsteckrichtung (F) und zu einer Bodenwand (17) der Verbindungskammer (8);
- einen dritten Verlaufsabschnitt (21) lotrecht zur Einsteckrichtung (F) und im Bereich der von einem Positionierkeil (20) der Feder (1) begrenzten Befestigungszone fest mit der Wand (5) der Verbindungskammer (8) verbunden, die die Einführöffnung (4) des Leiters (3) enthält.

6. Verbindungsvorrichtung nach dem vorhergehenden Anspruch, **dadurch gekennzeichnet, dass** eine Bodenwand (17) der Verbindungskammer (8) eine Wölbung (16) aufweist, auf der der zweite Abschnitt (19) des Zwischenteils (33) ruht, wobei letzterer sich gemäß einer Schwenkachse biegen kann, die an einem freien Ende (18) der Wölbung (16) gebildet wird, wenn das zweite Ende (12) der Feder (1) beim Einstecken vom Leiter (3) in einer Verlaufsrichtung im Wesentlichen lotrecht zur Einsteckrichtung (F) verschoben wird.

7. Verbindungsvorrichtung nach Anspruch 3, **dadurch gekennzeichnet, dass** die Wiederverriegelungseinrichtungen des ersten Teils (31) der Feder (1) aus einem geführten Finger (22) bestehen, der innerhalb der Verbindungsvorrichtung gleitet und in der Nähe des ersten Endes (9) der Feder (1) aufliegt, wobei der Finger (22) von einem Benutzer gleitend betätigt werden und einen Druck auf dieses erste Ende (9) der Feder (1) ausüben kann, um es unter dem Anschlag (10) festzuklemmen.

8. Verbindungsvorrichtung nach einem der vorhergehenden Ansprüche, **dadurch gekennzeichnet, dass** der erste Teil (31) der Feder (1) einen gewölbten Abschnitt (11) aufweist, der sich im Verbindungszustand gegen den Leiter (3) drücken kann.

9. Verbindungsvorrichtung nach Anspruch 7, **dadurch gekennzeichnet, dass** sie Bestätigungseinrichtungen der Stellung der Feder (1) aufweist.

10. Verbindungsvorrichtung nach dem vorhergehenden Anspruch, **dadurch gekennzeichnet, dass** die Bestätigungseinrichtungen der Stellung der Feder (1) darin bestehen, dass der Finger (22) zwischen einer ersten Stellung, die die Verriegelung der Feder (1) reflektiert, und einer zweiten Stellung beweglich ist, die die Freigabe der Feder (1) reflektiert, wobei der Finger (22) mit einem für einen Benutzer sichtbaren Kopf (24) und mit einer Lasche (23) versehen ist, die vom ersten Ende (9) der Feder (1) angetrieben wird.

11. Modulares elektrisches Gerät von der Art Trennschalter oder Fehlerschutzschalter, **dadurch gekennzeichnet, dass** es mit einer Verbindungsvorrichtung nach den Ansprüchen 1 bis 10 ausgestattet ist.

## Claims

1. Device for connecting a conductor (3) to an electrical terminal, of the type comprising at least one flexible spring leaf (1) having a first portion (31) intended to press the said conductor (3), as it is plugged into a connection chamber (8), against a conducting surface (2) electrically connected to the said terminal, comprising:
- elastic retaining means for keeping the said first portion (31) of leaf (1) some distance away from the conducting surface (2), the said first portion (31) of leaf (1) being prestressed and kept in a position equilibrium in a disconnection situation;
- release means for releasing the said first portion (31) of leaf (1) which are activated as the conductor (3) is being plugged in, overturning the position of equilibrium, the released first portion (31) of leaf (1) coming to press the plugged-in conductor (3) against the conducting surface (2) in a connection situation;
the leaf (1) being a strip with no roughnesses comprising transverse folds delimiting leaf portions, the retaining means and the release means that retain/release the first portion (31) of leaf (1) being provided in an elastic second portion (32) of leaf (1) that is one piece with the first portion (31) of leaf (1), an intermediate portion (33) connecting the said first and second portions (31, 32) of leaf (1),
the connection device is **characterized**
**in that** the intermediate portion (33) comprises a securing zone for securing to a wall (5) of the connection chamber (8) connecting said first and second portions (31, 32) of leaf (1), and
**in that** it comprises relocking means for relocking the first portion (31) of leaf (1) in the position of equilibrium.

2. Connection device according to the preceding claim, **characterized in that** the leaf (1) is configured as a loop and:
- one end (9) of the first portion (31) distal from the intermediate portion (33) is blocked under a stop (10) of the second portion (32) taking the form of a segment oriented substantially parallel to a direction (f) of plugging-in of the conductor (3) or of an upper edge face of an aperture (27) and constituting an end of the said second portion (32) proximate to the intermediate portion (33), this stop (10) also constituting the retaining means that keep the first portion (31) of leaf (1) some distance away from the conducting surface (2) ;
- the second portion (32) comprises a segment forming a trigger oriented in a direction roughly perpendicular to the direction (f) of plugging-in of the conductor (3) and constituting the end (12) of the second portion (32) distal from the intermediate portion (33), this trigger lying in the path of the conductor (3) and also constituting the release means for releasing the first portion (31) of leaf (1);
- the intermediate portion (33) is arranged with respect to the walls of the connection chamber (8) to allow a movement of the second portion (32) releasing the first portion (31).

3. Connection device according to the preceding claim, **characterized in that** the ends (9, 12) of the first and second portions (31, 32) that are distal from the intermediate portion (33) respectively form the first and second free ends (9, 12) of the loop-shaped leaf (1).

4. Connection device according to the preceding claim, **characterized in that** the second portion (32) of leaf (1) is able to move between:
- a free first position in a disconnection situation in which the second end (12) of the leaf (1) lies in the plugging-in path of the conductor (3) and the first end (9) of the leaf (1) is wedged under the stop (10);
- a flexed second position in a connection situation in which the second end (12) of the leaf (1) is moved by the conductor (3) and the first end (9) of the leaf (1) is unblocked with respect to the stop (10).

5. Connection device according to the preceding claim, **characterized in that** the intermediate portion (33) comprises:
- a first segment (30) roughly perpendicular to the plugging-in direction (F) extending the said second portion (32) downstream of the stop (10);
- a second segment (19) roughly parallel to the plugging-in direction (F) and to an end wall (17) of the connection chamber (8);
- a third segment (21) roughly perpendicular to the plugging-in direction (F) and secured, at said securing zone delimited by a block (20) for the positioning of the leaf (1) to the wall (5) of the connection chamber (8) containing the orifice (4) for the insertion of the conductor (3).

6. Connection device according to the preceding claim, **characterized in that** an end wall (17) of the connection chamber (8) comprises a bulge (16) on which the second segment (19) of the intermediate portion (33) rests, this segment being able to flex about an axis of pivoting embodied on a free end (18) of said bulge (16) when the second end (12) of the leaf (1) is moved in a direction roughly substantially perpendicular to the plugging-in direction (F) by the conductor (3) during plugging-in.

7. Connection device according to Claim 3, **characterized in that** the said relocking means for relocking the first portion (31) of leaf (1) consist of a guided finger (22) sliding within the connection device and resting in the vicinity of the first end (9) of the leaf (1), the said finger (22) being able to be activated to slide by a user and to apply pressure to this first end (9) of the leaf (1) so as to wedge it under the stop (10).

8. Connection device according to one of the preceding claims, **characterized in that** the first portion (31) of leaf (1) has a domed segment (11) able to press against the conductor (3) in a connection situation.

9. Connection device according to Claim 7, **characterized in that** it comprises means for acknowledging the position of the leaf (1).

10. Connection device according to the preceding claim, **characterized in that** the said means for acknowledging the position of the leaf (1) consist in the fact that the finger (22) is able to move between a first position that reflects the locking of the leaf (1) and a second position that reflects the release of the leaf (1), the said finger (22) being provided with a head (24) that is visible to a user and with a tab (23) driven by the first end (9) of the leaf (1).

11. Modular electrical device of the circuit breaker or residual-current device type, **characterized in that** it is provided with a connection device according to Claims 1 to 10.
